# EUROPÄISCHE PATENTSCHRIFT

(11) **EP 1 008 504 B1**
(45) Veröffentlichungstag und Bekanntmachung des Hinweises auf die Patenterteilung: **11.02.2004**
(21) Anmeldenummer: 99124179.5
(22) Anmeldetag: 03.12.1999
(51) Int. Cl.: B61D 17/06, B61D 17/04

(54) **Wagenkasten, insbesondere End- oder Kopfmodul oder Führerstandraum eines Schienenfahrzeuges**
Vehicle body, especially end or front module or drivers cabin of a railway vehicle
Caisse de véhicule, notamment module arrière ou module de tête ou cabine du conducteur d'un véhicule ferroviaire

(30) Priorität: 10.12.1998 DE 19856924; 10.12.1998 DE 19856946
(43) Veröffentlichungstag der Anmeldung: 14.06.2000
(73) Patentinhaber: ALSTOM LHB GmbH, 38239 Salzgitter (DE)
(72) Erfinder: Gahl, Ulrich, Dipl.-Ing., 38110 Braunschweig (DE); Müller-Bonder, Guido, Dipl.-Ing., 31141 Hildesheim (DE); Kröger, Dieter, Dipl.-Ing., 38114 Braunschweig (DE); Thoss, Fritz, Dipl.-Ing., 38104 Braunschweig (DE)

(56) Entgegenhaltungen:
- EP-A- 0 795 450
- DE-A- 19 649 526

## Beschreibung

Die Erfindung betrifft einen Wagenkasten, insbesondere ein End- oder Kopfmodul oder Führerstandraum eines Schienenfahrzeuges, nach dem Oberbegriff des Anspruchs 1.

Aus der DE 196 09 995 A1 ist es bekannt, eine Stirnwand mit Frontscheibe durch Teilung in logistisch günstig ausgebildete Bauteile auszubilden. Dabei weist die Stirnwand zwei vom Dach bis zum Untergestell des Fahrzeuges reichende Seitenteile, ein die Seitenteile im Dachbereich verbindendes Dachteil sowie ein die Seitenteile unterhalb des Fensterausschnitts verbindendes Mittelteil, welches als vorgefertigte Einzelsektionen durch Montage am Wagenkasten und miteinander zu einer Stirnwand gefügt sind. Durch diese Bauweise soll bei modernen Schienentrieb- oder Führungsfahrzeugen mit Führerstandraum die Herstellung der Stirnwand mit einem großflächigen Fensterausschnitt und sphärischer Krümmung erleichtert werden. Die Herstellung der Stirnwand als ganze, vorgefertigte Stirnwandsektion ist in Leichtbauweise oft nicht oder mit großem Aufwand technisch herstellbar.

Ein aus einzelnen Baugruppen hergestellter, gattungsähnlicher Führerstandraum ist z. B. auch noch aus der DE 195 28 035 A1 bekannt.

Weiter ist aus der EP 0 533 582 A1 ein Führerstandraum, bestehend aus einem Boden, einer Rückwand mit Durchtrittsöffnung zum Wagenkasten, zwei Seitenwänden und einem nach vorn gewölbten Dach mit Fensterausschnitt und einem daran anschließenden Stirnwandabschnitt bekannt. Diese aus Verbundwerkstoffen bestehenden Baugruppen sind zu einer Großsektion vorgefertigt, in dem die Baugruppen entweder einzeln hergestellt und dann miteinander verbunden werden oder der gesamte Führerstandraum als Monoblock hergestellt ist.

Der Entscheid für die Herstellung von Wagenkästen und der End- oder Kopfmodule bzw. Führerstandräume aus jeweils individuell angepassten, einzelnen Baugruppen wie auch die Herstellung der End- oder Kopfmodule bzw. Führerstandräume in Monoblockbauweise oder die Herstellung von ganzen Wagenkästen, allerdings ohne End- oder Kopfmodule, mittels der Wickeltechnik ist abhängig von der Herstellungsstückzahl und dem bestimmungsgemäßen Gebrauch für Nahverkehrs-, Regional- oder Hochgeschwindigkeits-Schienenfahrzeuge und oft aufwendig und unwirtschaftlich.

Wirtschaftlich günstiger wird die Herstellung sein, wenn möglichst viele Baugruppen eines Wagenkastens, insbesondere auch die End- oder Kopfmodule oder Führerstandraum für bauarterschiedene Schienenfahrzeuge Verwendung finden könnten.

Der Erfindung liegt daher die Aufgabe zugrunde, einen Wagenkasten, insbesondere ein End- oder Kopfmodul oder Führerstandraum, für Schienenfahrzeuge derart zu verbessern, daß möglichst viele Baugruppen des Wagenkastens, insbesondere auch die in Fahrzeugquerrichtung sich erstreckenden Bauelemente für bauartverschiedene Schienenfahrzeuge bei geringem Anpassaufwand Verwendung finden können.

Diese Aufgabe wird durch die im Anspruch 1 gekennzeichnete Ausbildung des Wagenkastens gelöst.

Zweckmäßige Weiterbildungen sind in den Unteransprüchen 2 bis 4 angegeben.

Die Erfindung wird nachfolgend anhand eines Ausführungsbeispiels näher beschrieben.

Es zeigt:
- Fig. 1: eine perspektivische Explosionsdarstellung eines End- oder Kopfmoduls schräg von vorn.

Das in der Zeichnung dargestellte End- oder Kopfmodul eines Wagenkastens, hier auch gleichzeitig der Führerstandraum, besteht aus mehreren Baugruppen wie Dach 1, Seitenwänden 2 und Stirnwänden 3 und ggf. Bodenelementen und/oder Querwandelementen (hier nicht dargestellt). Die Stirnwände 3 umfassen die das Fahrzeug nach vorn bzw. hinten abschließenden Flächenelemente, die ggf. unterhalb, oberhalb und seitlich der Frontscheibe angeordnet sein können. Die die Breite des Wagenkastens bzw. End- oder Kopfmoduls bestimmenden Baugruppen wie Dach 1, Stirnwände 3 und gegebenenfalls Boden- und/oder Querwandelemente sind breitenvariabel ausgebildet. Die von der Breite des Wagenkastens bzw. End- oder Kopfmoduls unbeeinflussten Baugruppen, wie z. B. die Seitenwände 3 und Seitenbaugruppen sind als Standard-Baugruppen ausgebildet, die für Fahrzeuge unterschiedlicher Fahrzeugbreite Verwendung finden können.

Die breitenvariablen Baugruppen, wie Dach 1 und Stirnwände 3 und gegebenenfalls Boden- und/oder Querwandelemente weisen Anpasszonen 4 auf, die ein Verschmälern oder Verbreitern der Baugruppen über zu verkürzende oder zu verlängernde Anpasszonen 4 ermöglichen.

Ein im End- oder Kopfmodul anzuordnender Führerstand ist innerhalb des Führerstandraumes in den Grenzen dessen Erstreckung und ggf. der im Einzelfall vorliegenden technischen Zwänge und Erfordernisse weitgehend frei plazierbar. Als Führerstand kann ein nicht breitenvariabler Standard-Führerstand für unterschiedliche Führerstandraumbreiten Verwendung finden.

Der Wagenkasten bzw. das End- oder Kopfmodul können im montierten Zustand trotz Fügens aus einzelnen Modulelementen durch geeignete Ausbildung und geeigneten, gegenseitigen Verbindungen selbsttragend ausgebildet sein.

### Bezugszeichenliste

- 1: Dach
- 2: Seitenwand
- 3: Stirnwand
- 4: Anpasszone

## Patentansprüche

1. Wagenkasten, insbesondere End- oder Kopfmodul oder Führerstandraum eines Schienenfahrzeugs, bestehend und zusammengefügt aus mehreren Baugruppen wie Dach (1), Seitenwänden (2), Stirnwänden (3) und gegebenenfalls Boden- und/oder Querwandelemente, **dadurch gekennzeichnet, daß** die die Breite des Wagenkastens bestimmenden Baugruppen wie Dach (1) und Stirnwände (3) und gegebenenfalls Boden- und/oder Querwandelemente breitenvariabel ausgebildet sind, die von der Breite des Wagenkastens unbeeinflußten Baugruppen wie die Seitenwände (2) jedoch als Standard-Baugruppen zur Verwendung für unterschiedliche Fahrzeugbreiten ausgebildet sind.

2. Wagenkasten nach Anspruch 1, **dadurch gekennzeichnet, daß** die breitenvariablen Baugruppen Anpasszonen (4) aufweisen, die ein Verschmälern oder Verbreitern der Baugruppen über zu verkürzende oder verlängernde Anpasszonen (4) ermöglichen.

3. Wagenkasten nach Anspruch 1 oder 2, **dadurch gekennzeichnet, daß** ein im Wagenkasten im End- oder Kopfmodul angeordneter Führerstand in den Grenzen der Erstreckung des End- oder Kopfmoduls und der technischen Zwängen und Erfordernisse frei plazierbar ist, selbst aber nicht breitenvariabel ausgebildet ist.

4. Wagenkasten nach einem der Ansprüche 1 bis 3, **dadurch gekennzeichnet, daß** dieser selbsttragend ausgebildet ist.

## Claims

1. Coach body, in particular end module or head module or driving cab of a rail vehicle, consisting of and assembled from a plurality of assemblies such as roof (1), side walls (2), end walls (3) and possibly floor and/or transverse wall elements, **characterised in that** the assemblies such as the roof (1) and end walls (3) and possibly floor and/or transverse wall elements determining the breadth of the coach body are of variable breadth, whereas the assemblies which are unaffected by the breadth of the coach body such as the side walls (2) are embodied as standard assemblies for use for different breadths of vehicle.

2. Coach body according to claim 1, **characterised in that** the assemblies of variable breath exhibit adapting zones (4) which allow narrowing or widening of the assemblies by means of adapting zones (4) which can be shortened or lengthened.

3. Coach body according to claim 1 or 2, **characterised in that** a driving cab arranged in the coach body in the end module or head module can be located freely within the limits of the extension of the end module or head module and the technical restraints and requirements, but is itself not of variable breadth.

4. Coach body according to one of claims 1 to 3, **characterised in that** this is self-supporting.

## Revendications

1. Caisse de véhicule, en particulier module de queue ou de tête ou espace pour poste de conduite d'un véhicule ferroviaire, composé et assemblé à partir de plusieurs sous-groupes tels que le toit (1), les parois latérales (2), les parois frontales (3) et éventuellement des éléments de plancher et/ou de parois transversales, **caractérisée en ce que** les sous-groupes qui définissent la largeur de la caisse de véhicule, comme le toit (1) et les parois frontales (3) et éventuellement les éléments de plancher et/ou de parois transversales, sont conçus avec une largeur variable, tandis que les sous-groupes qui ne sont pas influencés par la largeur de ladite caisse, comme les parois latérales (2), sont conçus comme des sous-groupes standard à utiliser pour différentes largeurs de véhicules.

2. Caisse de véhicule selon la revendication 1, **caractérisée en ce que** les sous-groupes à largeur variable présentent des zones d'adaptation (4) qui permettent de rétrécir ou d'élargir les sous-groupes par l'intermédiaire de zones d'adaptation (4) à raccourcir ou à allonger.

3. Caisse de véhicule selon la revendication 1 ou 2, **caractérisée en ce qu'**un poste de conduite disposé dans la caisse de véhicule, dans le module de queue ou de tête, peut être placé librement, dans les limites de l'extension dudit module de queue ou de tête et des contraintes et exigences techniques, mais n'est pas lui-même variable en largeur.

4. Caisse de véhicule selon l'une des revendications 1 à 3, **caractérisée en ce qu'**il est conçu pour être autoporteur.
